# EUROPÄISCHE PATENTANMELDUNG

(11) **EP 0 569 325 A1**
(43) Veröffentlichungstag der Anmeldung: **10.11.1993**
(21) Anmeldenummer: 93810265.4
(22) Anmeldetag: 14.04.1993
(51) Int. Cl.: H01R 43/16

(54) **Verfahren zur Herstellung von Kontakten**

(30) Priorität: 08.05.1992 CH 491/92
(71) Anmelder: Scheuermeier, Peter, CH-1544 Gletterens (CH)
(72) Erfinder: Scheuermeier, Peter, CH-1544 Gletterens (CH)
(74) Vertreter: AMMANN PATENTANWAELTE AG BERN

(57) **Zusammenfassung**

Kontakte, insbesondere zum Einsatz in Chipfassungen, werden aus gängigem, preiswertem Kontaktdraht hergestellt. Der Kontaktdraht wird soweit durch die Kontaktdurchführungsöffnungen des Fassungskörpers durchgeschoben, dass die frei stehenden Enden von Formwerkzeugen erfasst werden können. Danach wird der Draht wieder zurückgezogen, der Kontakt vom Draht abgeschnitten und der äussere Kontakt mit Presswerkzeugen geformt. Durch geeignete Formgebung ist der Kontakt gegen Heraus- oder Hineindrücken beim Einsetzen des Chips vor dem Bestücken bzw. beim Bestücken der Leiterplatte gesichert.

## Beschreibung

Die vorliegende Erfindung bezieht sich auf das Gebiet elektrischer Steckkontakte, insbesondere für vielpolige Verbindungen.

Für die Montage insbesondere teurer integrierter Schaltkreise (IS) werden in grossem Umfang Fassungen verwendet. Besonders im Bereich der Computertechnik werden Fassungen mit hoher Kontaktzahl eingesetzt, wobei die Anforderungen bezüglich Zuverlässigkeit an den Einzelkontakt steigen. Neuere Trends in der Bestückungstechnik gehen dahin, den IS zunächst in die Fassung einzusetzen, und erst dann die Fassung mit IS auf die Leiterplatte aufzusetzen und zu verlöten. Bei diesem Einsetzen der IS in die Fassung besteht die Gefahr, dass die Fassungskontakte nach unten aus der Fassung herausgedrückt werden, da die Kontakte meistens von unten in den Fassungsrahmen eingeschoben werden.

Gängig sind daher Widerhaken, federbelastete Haken und andere Verriegelungsvorrichtungen, um dieses Herausgedrücktwerden zu vermeiden. Allerdings müssen die Kontakte dann in durchgehend höchster Qualität gefertigt werden, um zuverlässige Rückhaltekräfte garantieren zu können. Die Abnutzung der für die Herstellung der Einzelkontakte benutzten Stanzwerkzeuge muss daher sorgfältig geprüft und einem Verschleiss frühzeitig durch Auswechseln der kostpieligen Werkzeuge begegnet werden.

Die übliche Herstellungsmethode für hochwertige Fassungskontakte durch Stanzen führt auch zu grossen Abfallmengen, da die Kontakte nur einen Bruchteil des Stanzrohmaterials ausmachen. Weiterhin müssen die gestanzten Teile noch zusätzlich vor der Verarbeitung verzinnt werden, um der Korrosion entgegenzuwirken und einwandfreie Lötverbindungen zu erhalten. Dieses Verzinnen ist ein kostspieliger Vorgang, der nur von wenigen, spezialisierten Unternehmen beherrscht wird.

Schliesslich wird auch bei gestanzten Teilen ein grosser Teil des Stanzmaterials als Verschnitt verworfen.

Aufgabe der vorliegenden Erfindung ist daher ein Verfahren, das die Verwendung von marktgängigem Kontaktdraht zur Herstellung von Fassungskontakten erlaubt, die gegen Herausdrücken gesichert sind.

Ein derartiges Verfahren ist in Anspruch 1 angegeben. Die weiteren Ansprüche geben bevorzugte Ausführungen, damit hergestellte Produkte und Vorrichtungen zur Durchführung an.

Demgemäss kann ein solcher Kontakt dadurch hergestellt werden, dass gängiger Kontaktdraht, bevorzugt mit rechteckigem Querschnitt, in den Fassungskörper von unten, d. h. von der Seite der Fassung, die später der Leiterbahn zugewandt ist, eingeführt wird. Er wird dabei zunächst soweit durchgeschoben, dass eine bestimmte Länge des Drahtes über die Oberkante der Fassung hinausragt. Damit ist es möglich, dass ein Presswerkzeug seitlich heranfahren und den Draht zu der gewünschten Kontaktform verbiegen kann. Wichtig ist dabei eine Stufe am Fuss des Kontakts. Der gebogene Kontakt wird in die Fassung zurückgezogen, bis die oben erwähnte Stufe den Boden der Fassung berührt und somit als Anschlag beim Zurückziehen dient. Nun wird der nach unten herausstehende Kontaktdraht seitlich abgebogen, entweder in Form einer Stufe, woraus sich ein Lötspiess zum einführen in Leiterbahnbohrung ergibt, oder einfach flach, wodurch man die für die Oberflächenmontage nötigen Kontaktfahne erhält. Bevorzugt wird der Draht durch die Oeffnung seitlich gehalten, so dass die beiden genannten Biegungen oder Stufen gleich- oder gegensinnig gebogen werden können, d. h. der Kontakt kann sich U- oder S-förmig gebogen werden.

Die Stufe und die Biegung unterhalb des Fassungskörpers verankern den Kontakt sicher in diesem. Neben einer wesentlich vereinfachten Herstellung ergibt sich aus der Verwendung von Kontaktdraht statt gestanzter Teile auch eine bessere Federcharakteristik, da bei Stanzvorgängen die Phase des Stanzmaterials geschnitten wird, wodurch sich Zone unterschiedlicher Federkonstante ergeben. Bei einem aus Draht gebogenen Kontakt wird dagegegen die Phase mit ausgerichtet.

Die Erfindung soll an einem Ausführungsbeispiel anhand von Zeichnungen weiter erläutert werden. Dabei zeigt
- Fig. 1: einen Querschnitt durch einen Sockel mit eingesetztem IS.
- Fig. 2: einen in eine Fassung eingeführten, ungeformten Kontaktdraht,
- Fig. 3: das Verbiegen des Drahtes zum Kontakt,
- Fig. 4: das Abschneiden des Drahtes zusammen mit den Zuführungsvorrichtungen, und
- Fig. 5: die Herstellung des Aussenkontakts.

Fig. 1 zeigt einen Querschnitt durch eine Fassung für integrierte Schaltkreise (IS) mit eingesetztem IS 2. Sie besteht aus einem Körper 1, der in der Regel aus einem isolierenden Material hergestellt wird, z. B. einem gespritzten Kunstoffteil. In den Körper 1 sind die erfindungsgemässen Kontakte 3 eingesetzt. Die Kontakte 3 sind durch Oeffnungen 5 im Bogen des Körpers 1 geführt und so gebogen, dass sie den Boden 7 in Form eines U umgreifen. Daraus ergibt sich, dass die Kontakte 3 sicher im Körper 1 verankert sind. Insbesondere können sie weder beim Bestücken der Leiterplatte nach oben noch beim Einsetzen eines IS vor dem Bestücken nach unten aus dem Körper 1 herausgedrückt werden.

Anhand der Fig. 2 bis 5 soll nun ein bevorzugtes Verfahren zur Herstellung der Kontakte 3 erläutert werden. Der Kontaktdraht 6 wird zunächst von unten oder aussen in den Körper 1 durch die entsprechende Oeffnung 5 eingeführt. Das Ende 9 des Drahtes ist, wie weiter unten erläutert wird, etwas konisch zulaufend, wodurch das Einfädeln in die Oeffnung 5 erleichtert wird. Der Draht 6 wird dabei so weit durchgeschoben, dass er ein Stück über den Körper 1 hinausragt. Dieses freistehende Drahtstück wird von den seitlich heranfahrenden Biegewerkzeugen 11 und 12 zu der gewünschten Kontaktfläche 13 sowie der Stufe 14 verformt. Damit der Draht 6 dabei nicht gegenüber dem Körper 1 verbogen wird, wird er von den Führungen 15 und 16 gefasst. Zusätzlich können die Führungen 15 und 16 den Draht 6 noch soweit quetschen, dass er sich beim unten beschriebenen Zurückziehen durch die Oeffnung 5 in dieser genügend verklemmt, um nicht mehr nach unten herausfallen zu können.

Im nächsten Schritt wird der Draht 6 zurückgezogen, bis die Stufe 14 am Boden 7 aufsetzt. Dann wird der Draht 6 durch die Schneidwerkzeuge 18 und 19 an der verjüngten Stelle 20 abgeschnitten. Die Verjüngung 20 wird durch die Andruckund Haltewalzen 23 und 25 hergestellt. Die Walzen 23 pressen gegen die Vorder- und Rückseite des Drahtes 6 bezüglich der Bildebene, während die Walzen 25 von rechts und links auf den Draht 25 drücken. Dadurch entstehen die im wesentlichen vierkantigen Verjüngungen 26 und 20. Die Verjüngungen 20, 26 bieten verschiedene Vorteile. Zum einen werden damit Störungen durch unweigerlich beim Schneiden an den Schnittstellen auftretenden Aufbördelungen vermieden, die, wenn sie insgesamt zu einer Verdickung der Drahtenden führen würden, einmal das Einführen in die Oeffnungen 5 und andererseits auch das Durchführen der Lötspiesse durch die Leiterplatte beim Bestücken selbiger erschweren würden. Zum anderen wird damit erreicht, dass die durchschnittene Fläche kleiner ist: für hochwertige Kontakte wird verzinntes Material verwendet, wobei die Zinnschicht im besten Fall den ganzen Kontakt umgibt. Diese Zinnschicht wird beim Schneiden natürlich ebenfalls durchtrennt. Durch die Verjüngung wird die unverzinnte und damit korrosionsanfällige Schnittfläche verringert.

Nach dem Schneiden wird das äussere, leiterplattenseitige Ende des Kontakts 3 durch die Biegewerkzeuge 30 und 31 geformt. Insbesondere wird dabei die U-Biegung des Kontakts 3 durch eine Biegung 32 vollendet. Das vom Boden abstehende Ende des Kontakts kann, wie gezeigt, zu einem Lötspiess oder auch als Lötfahne ausgebildet werden, z. B. für Oberflächenmontage (SMD).

Die Walzen 25 oder 26 übernehmen weiterhin Führungs- und Transportaufgaben. Die Walzen 25 sind vertikal verfahrbar. Die Walzen 25 fahren also seitlich an Draht heran und pressen ihn entsprechend der angestrebten Verjüngung 26 etwas zusammen, wodurch er gleichzeitig sicher erfasst wird. Dann fahren die Walzen 25 eine Strecke nach unten, wobei der Draht 6 durch die Oeffnung 5 des Körpers 1 hindurchtritt, bis er die in Fig. 2 dargestellte Position erreicht hat. Nach dem Formen der inneren Kontaktfläche 13 ziehen die Walzen 25 den Draht 6 in die in Fig. 4 gezeigte Position zurück, wo er abgeschnitten und die äussere Kontaktfläche 34 geformt wird, geben den Draht 6 frei und fahren nach oben zur nächsten Verjüngungstelle 29, wonach sich der geschilderte Zyklus wiederholt.

Obwohl sich die Beschreibung des Ausführungsbeispiels nur auf einen Kontakt beschränkt hat, ist es klar, dass in der Regel eine Mehrzahl von Kontakten wie beschrieben gefertigt werden kann, z. B. kann eine ganze Seite einer Fassung in einem Arbeitsgang bestückt werden. Dazu sind eine entsprechende Anzahl Drähte und Walzenpaare 23 in Fig. 4 hintereinander und nebeneinander angeordnet zu denken. Die Drähte, die im Bereich der Walzen 23 noch relativ weit voneinander entfernt geführt werden, werden auf dem Weg von den Walzen 23 zu den Walzen 25 durch entsprechende Führungen auf den Abstand, den die Oeffnungen 5 voneinander haben, zusammengeführt, wonach sie in einer Reihe hintereinander verlaufen. Die Walzen 25 und die Schneidwerkzeuge 18,19, sowie die Formwerkzeuge 11, 12, 15, 16, 30, 31 erstrecken sich über die ganze Reihe der Drähte 6 und wirken dann jeweils auf alle Drähte 6 gleichzeitig. Am Körper 1 sind bevorzugt isolierende Zwischenwände bzw. Erhebungen vorhanden, die eine Berührung benachbarter Kontakte 3 verhindern.

Der fertige Kontakt kann durch kleine Verschiebungen während der Formvorgänge noch etwas beweglich sein. Insgesamt hat sich jedoch gezeigt, dass diese Bewegungsfreiheit nicht störend in Erscheinung tritt. Die seitliche Führung, die auch im wesentlich die Federkräfte bei hergestelltem Kontakt übernimmt, wird bevorzugt durch eine enge Passung des Kontaktes 3 in der Oeffnung 5 erreicht.

Die Anwendung der Erfindung ist nicht auf die Verwendung für Fassungen für integrierte Schaltungen oder ähnliche Steckverbindungen beschränkt, sondern umfasst allgemein Kontakte, die in Körper eingesetzt werden. Aufgrund der Möglichkeit, in einem Arbeitsgang eine Vielzahl hochwertiger Kontakte herzustellen, lässt sich das Verfahren besonders in der Herstellung vielpoliger Kontaktierungen besonders anwenden, in denen die Kontakte regelmässig und insbesondere in Reihen angeordnet sind. Die Verwendung der Begriffe "Oberseite" und "Unterseite" sind daher allgemein als die Bezeichnungen für die beiden Seiten eines Körpers zu verstehen, in dem Kontakte erfindungsgemäss verankert werden.

Veränderungen sind im Rahmen der Erfindung ohne weiteres möglich. Es können beispielsweise eine oder mehrere der folgenden Besonderheiten vorgesehen sein:
- Die Walzen 25 und/oder 23 können eine andere als eine runde Form aufweisen, insbesondere auch eine stumpfe oder spitzwinklige Kante aufweisen, die gegen den Kontaktdraht gedrückt wird. Es wäre auch möglich, mit der Andruckkante den späteren Schnitt vorzubereiten.
- Es können beliebige Kontaktdrähte verwendet werden.
- Die Kontakte können auch von oben in den Körper 1 eingeführt, wobei die Formung der Kontaktfläche vor oder nach dem Einführen geschehen kann, bis zur Stufe 14 durch die jeweilige Oeffnung 5 durchgestossen und dann an der Oberkante des Körpers 1 abgeschnitten werden.
- Die Oberfläche und die Form des Kontakdrahtes kann unter der Wirkung der Formwerkzeuge der speziellen Anwendung angepasst werden.
- Das nach unten oder aussen herausragenden Ende 34 des Kontakts 3 kann für beliebige andere Anschlussarten geformt werden, wie Wickeltechnik, Steckverbindungen usw.
- Die Stufen 14, 32 können auch durch gegenläufige Biegungen erzeugt werden, so dass der Draht S- statt U-förmig durch die Oeffnung 5 im Körper 1 verläuft.

## Patentansprüche

1. Verfahren zur Herstellung von in einem Körper (1) befestigten Kontakten (3), dadurch gekennzeichnet, dass die Kontakte (3) aus Kontaktdraht durch Biegen hergestellt werden und die Verankerungselemente der Kontakte (3) im Körper (1) während des Einsetzens der Kontakte (3) im Körper (1) durch Verformung, insbesondere Biegen hergestellt werden.

2. Verfahren gemäss Anspruch 1, dadurch gekennzeichnet, dass die Kontakte (3) durch Oeffnungen (5) im Körper (1) von seiner ersten zu seiner zweiten Seite durchgeführt werden, wobei die Verankerungselemente durch mindestens zwei Biegungen (14, 32) nahe den beiden Mündungen der Oeffnung (5) realisiert werden.

3. Verfahren zur Herstellung von in einem Körper (1) befestigten Kontakten gemäss Anspruch 1 oder 2, dadurch gekennzeichnet, dass mindestens folgende Verfahrensschritte ausgeführt werden:
- ein Ende (9) eines Kontaktdrahtes (6) wird durch eine Oeffnung im Körper (1) von einer ersten zu einer zweiten Seite mindestens so weit hindurchgestossen, dass ein Stück (7) seitlich heranfahrenden Werkzeugen zugänglich wird;
- am Drahtstück (7) wird mit Formwerkzeugen zumindest eine Stufe (14) geformt,
- der Kontaktdraht wird zurückgezogen, bis die vorgenannte Stufe (14) am Körper (1) anstösst;
- der Draht (6) wird in einem bestimmten Abstand von der ersten Seite des Körpers (1) abgeschnitten, wodurch sich ein aus dieser Seite hervorstehendes Drahtstück (34) ergibt;
- das aus der ersten Seite hervorstehende Drahtstück (34) wird mit einem zweiten Satz Formwerkzeuge (30, 31) derart zumindest ein Stück weit an die erste Seite des Körpers (1) angelegt, so dass sich das Drahtstück (3) in Richtung der Oeffnung (5) nicht mehr wesentlich bewegen kann.

4. Verfahren zur Herstellung von in einem Körper (1) befestigten Kontakten (3) gemäss Anspruch 1 oder 2, dadurch gekennzeichnet, dass mindestens folgende Verfahrensschritte durchgeführt werden:
- von einem Kontaktdraht (6) wird ein Stück (3) abgeschnitten;
- mittels Presswerkzeugen (11, 12) wird zumindest eine Stufe (14) geformt;
- der Kontakt (3) wird von einer zweiten Seite des Körpers (1) durch eine Oeffnung (5) zu einer ersten Seite des Körpers (1) durchgeführt, so dass das ungeformte Endestück (34) auf der ersten Seite hervorsteht;
- das ungeformte Endstück (34) wird zumindest teilweise durch Formwerkzeuge (30, 31) an die erste Seite des Körpers angelegt.

5. Verfahren gemäss einem der Ansprüche 3 oder 4, dadurch gekennzeichnet, dass der Kontaktdraht (4) in dem Bereich, der nach der Fertigstellung des Kontakts in der Oeffnung (5) positioniert ist, gequetscht wird, um ein Herausfallen nach dem Abschneiden durch Verklemmen in der Oeffnung 5 zu vermeiden.

6. Verfahren gemäss einem der Ansprüche 1 bis 5, dadurch gekennzeichnet, dass ein Teilstück (7) der Kontakte (3) zur gewünschten Kontaktfläche (13) gebogen oder gepresst wird.

7. Verfahren gemäss einem der Ansprüche 1 bis 6, dadurch gekennzeichnet, dass die an der ersten Seite des Körpers hervorstehenden Enden (34) der Kontakte (3) zu einer für das Einführen in Bohrungen, insbesondere in Leiterplattenbohrungen, geeigneten Form, oder in eine für Oberflächenmontage geeignete Form gebogen und/oder gepresst werden.

8. Verfahren gemäss einem der Ansprüche 1 bis 7, dadurch gekennzeichnet, dass vor dem Abschneiden des Kontaktes (3) vom Kontaktdraht (6) die Schnittstelle im Sinne einer Querschnittverengung vorgeprägt wird.

9. Verfahren gemäss Anspruch 8, dadurch gekennzeichnet, dass die Vorprägung durch zwei Paare von Presswerkzeugen (30, 31) erfolgt, die nacheinander im Winkel von etwa 90° gegeinander gedreht den Kontaktdraht zusammendrücken.

10. Verfahren gemäss einem der Ansprüche 1 bis 9, dadurch gekennzeichnet, dass mehr als ein Kontakt (3) gleichzeitig hergestellt wird.

11. Kontakt, hergestellt nach dem Verfahren gemäss einem der Ansprüche 1 bis 10, dadurch gekennzeichnet, dass er sich durch eine Oeffnung (5) in einem Körper (1) hindurcherstreckt und auf den beiden Seiten der Oeffnung (5) jeweils eine gewisse Strecke an der Oberfläche des Körpers (1) anliegt, wodurch er gegen Verschieben durch die Oeffnung (5) hindurch gesichert ist.

12. Kontakt gemäss Anspruch 11, dadurch gekennzeichnet, dass er aus Kontaktdraht (6) besteht.

13. Kontakt gemäss Anspruch 11 oder 12, dadurch gekennzeichnet, dass der Kontaktdraht (6) an der Oberfläche zur Erleichterung und Verbesserung der Kontaktierung beschichtet ist, insbesondere mit Metallen wie Zinn und/oder Isolationsmaterialien wie Lacken oder Kunststoffüberzügen.

14. Vorrichtung zur Durchführung des Verfahrens gemäss einem der Ansprüche 1 bis 10, dadurch gekennzeichnet, dass sie Greifmittel (25) aufweist, um den Kontaktdraht (6) durch eine Oeffnung (5) im Körper (1) hindurchzustossen und wieder bis mindestens zum Anliegen der Stufe (14) zurückzuziehen.

15. Vorrichtung zur Durchführung des Verfahrens gemäss einem der Ansprüche 1 bis 10, dadurch gekennzeichnet, dass sie Formungswerkzeuge (11, 12, 30, 31) sowie Haltevorrichtungen (15, 16) aufweist, um den Draht zu dem Kontakt (3) zu verformen.

16. Vorrichtung zur Durchführung des Verfahrens gemäss einem der Ansprüche 1 bis 10, dadurch gekennzeichnet, dass sie Schneidwerkzeuge (18, 19) aufweist, um das für den Kontakt (3) nötige Drahtstück vom Kontaktdraht (6) abzutrennen.

17. Vorrichtung zur Durchführung des Verfahrens gemäss einem der Anspruch 16, dadurch gekennzeichnet, dass sie mindestens eine Gruppe von Presswerkzeugen (23, 25) aufweist, die den Kontaktdraht (6) an der Stelle, an der zu einem späteren Zeitpunkt die Schneidwerkzeuge (18, 19) den Kontaktdraht (6) schneiden, im Sinne einer Verjüngung vorprägen.

18. Vorrichtung zur Durchführung des Verfahrens gemäss Ansprüchen 17 und 14, dadurch gekennzeichnet, dass mindestens eine Gruppe Presswerkzeuge auch die Greifmittel (23) darstellt.
